# EUROPÄISCHE PATENTSCHRIFT

(11) **EP 0 055 987 B1**
(45) Veröffentlichungstag und Bekanntmachung des Hinweises auf die Patenterteilung: **17.04.1985**
(21) Anmeldenummer: 82100020.5
(22) Anmeldetag: 05.01.1982
(51) Int. Cl.: E02D 29/02, E02D 17/20

(54) **Fertigteil-Stützmauer für Wände oder Wälle**
Prefabricated retaining wall for walls or mounds
Mur de soutènement préfabriqué pour murs ou buttes

(30) Priorität: 07.01.1981 DE 3100194; 07.05.1981 DE 3118031
(43) Veröffentlichungstag der Anmeldung: 14.07.1982
(73) Patentinhaber: Schneider & Klippel KG, D-4190 Kleve (DE)
(72) Erfinder: Schneider, Horst, D-4190 Kleve 1-Reichswalde (DE)
(74) Vertreter: Cohausz & Florack Patentanwälte

## Beschreibung

Die Erfindung betrifft eine aus mit Erdreich verfüllten Fertigteilen bestehende Stützmauer zum Abstützen eines Hanges oder Walles, bestehend aus in der Ansicht schachbrettartig aufeinander gelagerten Kästen, die gegen gegenseitiges Verschieben durch am jeweils unteren Kasten gehaltene und dem jeweils oberen Kasten als Anschlag dienende, zusätzliche Bauteile gesichert sind.

Fertigteil-Stützmauern für Wände oder Wälle mit schachbrettartig übereinander angeordneten Kästen haben gegenüber geschlossenen Stützmauern aus Fertigteilen den Vorzug, daß ihnen durch Bepflanzung ein gefälligeres Aussehen gegeben werden kann. Die Bepflanzbarkeit ist besonders dann gut, wenn die Fertigteile nicht massiv, sondern Kästen sind, die mit Erdreich aufgefüllt werden können. Kästen haben darüber hinaus wegen ihres leichteren Gewichtes den Vorteil, daß sie sich leicht verlegen lassen.

Bei einer bekannten Fertigteil-Stützmauer der eingangs genannten Art ist der vordere Bereich des oberen Randes als Stufe ausgebildet. Diese Stufe dient dem darüber anzuordnenden Kasten als Anschlag, so daß sich aus mehreren übereinander angeordneten Kästen eine abgetreppte Wand oder ein abgetreppter Wall aufbauen läßt. Die Breite der vorderen Stufe ist maßgebend für die Böschungswinkel der Wand. Aus diesem Grunde ist der Einsatz der Kästen beschränkt. Will man Wände mit unterschiedlichem Böschungswinkel herstellen, müßten Kästen mit unterschiedlicher Dimensionierung der vorderen Stufe zur Verfügung gestellt werden (DE-A-2 836 350).

Dieser Nachteil wird bei der Fertigteil-Stützmauer gemäß der nicht vorveröffentlichten DE-A-3 003 434 dadurch vermieden, daß bei einem einzigen Kastentyp die Anschläge von Steckverbindungselementen gebildetwerden, die verschieden positioniert werden können und/oder die einen exzentrischen Kopf haben, der verschiedene Winkellagen und damit verschieden liegende Anschläge bildend einnehmen kann.

Der Nachteil kann alternativ nach dem DE-U-7 910 266 aber auch dadurch vermieden werden, daß an Stelle der Steckverbindungselemente auf den oberen Rand der Seitenwände U-förmig profilierte Anschläge, wie Reiter, gesteckt werden. Mit einem Schenkel stützt sich ein solcher Anschlag an der Innenseite der Vorderwand des unteren Kastens ab, während der obere Kasten sich mit der Vorderseite an der Rückseite des Schenkels dieses Anschlages abstützt. Über die Länge der Schenkel läßt sich der Neigungswinkel der Stützmauer bestimmen. Von Nachteil bei solchen Stützmauern ist, daß die Krafteinleitung in den unteren Kasten auf dessen Vorderwand ungünstig ist, so daß größere Kräfte nicht ohne Zugbewehrung des Kastens aufgenommen werden können.

Ferner sind Stützmauern bekannt (DE-B-2 519 232), bei denen die Bauteile nicht schachbrettartig übereinander versetzt, wohl aber zur Bildung eines geneigten Böschungswinkels nach hinten versetzt angeordnet sind. Diese Stützmauer besteht aus Winkelprofilen, die eine Bodenplatte und die Vorderseite bilden, und in diesem Winkelprofil eingesetzten Trennwänden, die gleichzeitig als Lagerböcke für die darüber angeordneten Winkelprofile dienen. Im oberen Rand dieser Trennwände ist eine Stufe ausgebildet, die die auf ihr gelagerten Winkelprofile nach vorne abstützt. Die Trennwände können ferner nach unten gerichtete Vorsprünge tragen, die sich an der Rückseite der Bodenplatte abstützen. Bei solchen Trennwänden besteht, wie bei den Kästen mit aufgesetzten Reitern aus U-Profil, die Gefahr, daß im Bereich der Stufe die nicht armierten Wände unzulässig hoch belastet werden. Darüber hinaus müssen zum Bau von Wänden mit unterschiedlichen Böschungswinkeln unterschiedlich dimensionierte Trennwände zur Verfügung gestellt werden.

Der Erfindung liegt die Aufgabe zugrunde, eine Fertigteil-Stützmauer der eingangs genannten Art zu schaffen, die mit einem einzigen Kastentyp für verschiedene Böschungswinkel auskommt und auch für große Belastungen geeignet ist, ohne daß die bei herkömmlichen Betonkästen für eine hohe Lastaufnahme notwendige Bewehrung erforderlich ist.

Diese Aufgabe wird erfindungsgemäß dadurch gelöst, daß in dem überlappenden Bereich zwischen zwei aufeinander gelagerten Kästen ein Z-förmiger Zuganker oder ein I-förmiger Zuganker angeordnet ist, dessen hinterer Schenkel an der Außenseite der Hinterwand des unteren Kastens und an dessen vorderem Schenkel die Außenseite der Vorderwand des oberen Kastens anliegt.

Mit ein und demselben Kastentyp und Zugankertyp läßt sich eine Mauer mit dem gewünschten Neigungswinkel errichten. Sofern ein Z-Zuganker Verwendung findet, ist ein solcher in jeder Fuge zwischen den übereinander stehenden Kästen anzuordnen. Sofern ein I-Zuganker verwendet wird, der sowohl den benachbarten unteren als auch den benachbarten oberen Kasten gleichzeitig auf der Vorderseite abstützt, braucht nur in jeder zweiten Fuge zwischen übereinander angeordneten Kästen ein solcher Zuganker vorgesehen zu sein. In jedem Fall läßt sich der Neigungswinkel vorgeben. Bei einem Z-Zuganker hängt der Neigungswinkel von der Länge des Zugankers ab. Bei einem I-Zuganker ist es möglich, den Neigungswinkel durch einen Versatz im Bereich der Fuge, wo sich kein Anker befindet, vorzusehen. Da die Kästen durch die sie umgreifenden Schenkel der Zuganker nicht länger auf Zug, sondern nur auf Druck beansprucht werden, kann die Mauer große Lasten aufnehmen, ohne daß die Gefahr besteht, daß der in der Regel aus Beton bestehende Kasten zu Bruch geht. Die bei herkömmlichen Betonkästen für eine hohe Lastaufnahme notwendige Armierung ist bei den für die erfindungsgemäße Stützmauer vorgesehenen Kästen überflüssig. Die Kästen lassen sich aus diesem Grunde auf einfachste Weise maschinell fertigen. Sofern eine zusätzliche Rückverankerung vorgesehen ist, kann die Stützmauer zusätzlich gesichert werden. Dieser Vorzug ist vor allem für hohe und/oder steile Stützmauern von Bedeutung. Die Rückverankerung findet im Erdreich hinter der Mauer ihren Halt oder ist mit einer weiteren Rückverankerung einer gegenüberstehenden Mauer verbunden, so daß die Stützmauern sich gegenseitig halten und dadurch eine stabile, freistehende Wand erhalten wird.

Nach einer Ausgestaltung der Erfindung ist zur Aufnahme des Zuggliedes in der Oberseite des zugehörigen, unteren Kastens und/oder der Unterseite des zugehörigen oberen Kastens eine Nute eingelassen. In diesem Fall liegen die Kästen lückenlos aufeinander.

Das Zugglied kann aus Flachmaterial bestehen. Als Schenkel haben sich aufgeschweißte T-Stücke bewährt, weil sie das Biegemoment gut aufnehmen. Da das aus Flachmaterial bestehende Zugglied im Bereich der Schenkel auf dem jeweils unteren Kasten abgestützt ist, besteht nicht die Gefahr, daß es sich verbiegt.

Vorzugsweise trägt das Zugglied auf seiner Ober- und Unterseite jeweils einen Anschlag für die Außenseite der Seitenwand des oberen und unteren Kastens. Ein derartiger Zuganker arretiert die Kästen nicht nur senkrecht zu den Ebenen der Vorder- und Rückwände der Kästen, sondern auch senkrecht zu den Seitenwänden. Mit einem solchen Zuganker läßt sich auf einfache Art und Weise die Mauer ohne Verlegegerät errichten, da nur noch die unterste Reihe genau auf Maß gesetzt werden muß. Für die darüberliegenden Kästen ergibt sich die Position aus den Anschlägen für die Vorder- und Rückseiten sowie für die Seitenwände. Besonders günstig ist es, wenn dieser Anschlag als eine in Längsrichtung des Zugankers verlaufende Rippe ausgebildet ist.

In einer weiteren Ausgestaltung der Erfindung ist vorgesehen, daß das hintere Ende eines Zugankers einen Anschluß für eine Rückverankerung aufweist. Es ist nicht notwendig, daß ein jeder Zuganker eine solche Rückverankerung aufweist. Wie viele der eingebauten Zuganker eine Rückverankerung benötigen, hängt von der Höhe, dem Böschungswinkel und dem abzuböschenden Erdreich ab.

Weiter kann an Rückverankerungen gespart werden, ohne daß dies zu Lasten der Stabilität der Mauer geht, wenn die hinteren Enden benachbarter Zuganker über einen Querriegel zu einer Baueinheit verbunden sind. Dieser Querriegel kann dann in der Mitte den Anschluß für die Rückverankerung tragen.

Die Montage der Rückverankerung wird erleichtert, wenn der Anschluß als Steckkupplungsteil für ein Zugglied ausgebildet ist. Eine besonders zweckmäßige Ausführung besteht in einer oben offenen Schale, in die formschlüssig ein Kopf des Zuggliedes der Rückverankerung einsetzbar ist. Die Rückverankerung selbst kann sich aus mehreren, eine Kette bildenden, gleichartigen Zuggliedern mit Kopf und Schale zusammensetzen.

An Stelle der erwähnten Ausführung des Zugankers aus Flachmaterial kann der Zuganker auch aus Stahlbeton hergestellt sein. Gerade die oben erläuterte Ausbildung mit Querriegel und Steckkupplung läßt sich in Stahlbeton gut ausführen.

Im folgenden wird die Erfindung anhand einer ein Ausführungsbeispiel darstellenden Zeichnung näher erläutert. Im einzelnen zeigt
Fig. 1 eine Fertigteil-Stützmauer in Vorderansicht,
Fig. die Fertigteil-Stützmauer gemäß Fig. 1 in Aufsicht,
Fig. 3 einen Kasten mit einem Zuganker in perspektivischer Darstellung,
Fig. 4 zwei übereinander angeordnete Kästen in Seitenansicht,
Fig. eine weitere Fertigteil-Stützmauer in Vorderansicht,
Fig. 6 die Fertigteil-Stützmauer gemäß Fig. 5 in Aufsicht,
Fig. einen Kasten mit einem Zuganker der Fertigteil-Stützmauer gemäß Fig. 5 in perspektivischer Darstellung,
Fig. 8 zwei übereinander angeordnete Kästen der Fertigteil-Stützmauer gemäß Fig. 5 in Seitenansicht,
Fig. 9 eine weitere Fertigteil-Stützmauer in Seitenansicht mit einer Zuggliedkette als Rückverankerung,
Fig. 10 die Fertigteil-Stützmauer gemäß Fig. 9 in Aufsicht,
Fig. 11 eine aus zwei Fertigteil-Stützmauern gebildete, freistehende Wand in Seitenansicht,
Fig. 12 die Wand gemäß Fig. 11 in Aufsicht.

Die Fertigteil-Stützmauer besteht aus mehreren, schachbrettartig übereinander und nach hinten leicht versetzt angeordneten, quaderförmigen, bodenlosen Kästen aus Beton, die sich mit ihren vier Wänden aufeinander abstützen. Rückseitig ist eine derartige Stützmauer mit Erdreich verfüllt. Außerdem sind die Kästen 1 mit Erdreich aufgefüllt. Damit die Kästen 1 nach vorne nicht wegrutschen, werden sie von im einzelnen noch zu beschreibenden Anschlägen 2 gehalten.

In der Oberseite einer jeden Seitenwand 3, 4 eines jeden Kastens 1 ist eine flache Nut 5, 6 eingelassen. Diese Nut 5, 6 dient zur Aufnahme eines Zugankers, der aus einem aus Flachmaterial bestehenden Mittelteil 7 und aus T-Profil bestehenden, aufgeschweißten Schenkeln 8, 9 besteht.

Bei eingesetztem Zuganker 7 bis 9 stützt sich der Schenkel 9 an der Außenseite der Hinterwand 10 ab, während sich der darüber angeordnete Kasten 11 mit der Außenseite seiner Vorderwand 12 an dem als Anschlag dienenden Schenkel 8 abstützt, wie Fig. 4 zeigt. Je nach Abstand der Schenkel 8, 9 ist der obere Kasten 11 mehr oder weniger stark gegenüber dem unteren Kasten 1 nach hinten versetzt. Auf diese Art und Weise lassen sich also Stützmauern mit unterschiedlichem Böschungswinkel aus ein und demselben Kastentyp aufbauen.

Da der Zuganker mit seinen Schenkeln 8, 9 den oberen und unteren Kasten nur außenseitig umgreift und damit nur auf Druck beansprucht, ist der in der Regel aus Beton bestehende Kasten materialgerecht belastet, so daß er sehr stark belastet werden kann, ohne daß die Gefahr eines Bruches besteht.

Als Material für den Zuganker eignet sich bei hohen Lasten Stahl. Der Zuganker kann aus verschiedenen Teilen zusammengesetzt sein, er kann aber auch in einem Stück gegossen sein. Sind die aufzunehmenden Lasten nicht so groß, kann statt eines Stahlankers auch ein Kunststoffanker verwendet werden.

Die Fertigteil-Stützmauer gemäß den Fig. 5 bis 8 unterscheidet sich von der des Ausführungsbeispiels der Fig. 1 bis 4 vor allem in der Ausbildung des Z-Zugankers 22. Darüber hinaus brauchen in der Ober- oder Unterseite des Kastens 21, 31 zur seitlichen Festlegung des Z-Zugankers 22 keine Nuten oder sonstigen Ausnehmungen vorgesehen zu sein.

Der Z-Zuganker 22 besteht aus einem flachen Mittelteil 27 und daran einstückig angeschlossenen Schenkeln 28, 29 sowie von den Schenkeln 28, 29 ausgehende, sich an diametral gegenüberliegenden Rändern über die Hälfte des Mittelteils 27 erstreckenden Rippen 25, 26 als Anschläge für die Seitenwände 23, 24 der übereinander anzuordnenden Kästen 21, 31. Die Teile 25 bis 29 sind in Beton gegossen und durch eine Eiseneinlage 33 armiert. Außerdem ist im Zuganker 22 ein Anschlußeisen 34 eingegossen, das aus dem hinteren Schenkel 29 herausragt. Das Anschlußeisen 34 kann an Ort und Stelle mit Beton vergossen werden und an eine Rückverankerung angeschlossen werden. Des besseren Aussehens wegen ist die vordere Stirnseite des Schenkels 28 an den Kanten gefast.

Im verlegten Zustand ist die obere, hintere Kante des unteren Kastens 31 vom Schenkel 29 und von der Rippe 25 und die untere, vordere Ecke des oberen Kastens vom Schenkel 28 und der Rippe 26 umgriffen. Dadurch ergibt sich eine Verbindung, die die übereinander angeordneten Kästen sowohl in der Ebene parallel zu den Vorder- und Rückwänden und in der Ebene parallel zu den Seitenwänden fixiert.

Das Ausführungsbeispiel der Fig. 9 und 10 unterscheidet sich vom Ausführungsbeispiel der Fig. 5 bis 8 darin, daß zwei benachbarte Zuganker 35, 36 an ihren hinteren Enden über einen Riegel 37 miteinander verbunden sind und mit diesem eine Baueinheit bilden. Im übrigen stimmt die Form der Zuganker 35, 36 mit derjenigen der Zuganker 22 des vorigen Ausführungsbeispiels überein. In dem Querriegel 37 ist eine nach oben offene Schale 38 eingeformt, in die ein Zugglied 39 einer sich aus gleichartigen Zuggliedern 39, 40, 41 zusammensetzenden Kette als Rückverankerung mit einem Hammerkopf 42 eingreift. Die dem Hammerkopf 42 gegenüberliegenden Enden eines jeden Zuggliedes 39 weisen eine der Schale 38 entsprechend geformte Schale 43, 44 auf, in die die Hammerköpfe 45, 46 der folgenden Zugglieder 40, 41 eingreifen. Wie Fig. 9 zeigt, brauchen solche Zuggliedketten 39, 40,41 nur an einigen wenigen Stellen, nicht aber verteilt über die gesamte Höhe der Stützmauer, vorgesehen zu sein.

Beim Ausführungsbeispiel der Fig. 11 und 12 haben die Zuganker 47 eine gegenüber dem vorigen Ausführungsbeispiel leicht abgewandelte Form, und zwar sind es in diesem Fall keine Z-Zuganker mehr, sondern I-Zuganker. Das bedeutet, daß die übereinander angeordneten Kästen, zwischen denen sich ein solcher Zuganker befindet, sowohl an den Vorderwänden als auch an den Rückwänden abgestützt sind. Sofern solche Zuganker vorgesehen sind, ist es nicht erforderlich, in jeder Trennfuge zwischen übereinander angeordneten Kästen solche Zuganker 47 vorzusehen. Jeder Kasten ist bereits festgelegt, wenn in jeder zweiten Fuge ein solcher Zuganker 47 angeordnet ist.

Wie beim Ausführungsbeispiel der Fig. 9 und 10 können die Zuganker 47 rückseitig an Rückverankerungen angeschlossen sein, wie sie in Fig. 10 dargestellt sind. Auch ist es möglich, jeweils zwei Zuganker 47 miteinander über einen Querriegel zu verbinden. Beim Ausführungsbeispiel der Fig. 11 und 12 sind dagegen die Zuganker 47 einstückig an ein Zugglied 48 angeschlossen, an dessen anderem Ende ein Zuganker 49 einer gegenüberliegenden Stützmauer angeschlossen ist. Bei dieser Ausgestaltung mit zwei Stützmauern halten sich die Zuganker 47, 49 über das gemeinsame Zugglied 48 als Rückverankerung selbst, so daß eine stabile, frei stehende Wand erhalten wird.

## Patentansprüche

1. Aus mit Erdreich verfüllten Fertigteilen bestehende Stützmauer zum Abstützen eines Hanges oder Walles, bestehend aus in der Ansicht schachbrettartig aufeinander gelagerten Kästen (1, 11, 21, 31), die gegen gegenseitiges Verschieben durch am jeweils unteren Kasten gehaltene und dem jeweils oberen Kasten als Anschlag dienende, zusätzliche Bauteile (2, 22) gesichert sind, dadurch gekennzeichnet, daß in dem überlappenden Bereich zwischen zwei aufeinander gelagerten Kästen (1, 11, 21, 31) ein Z-förmiger Zuganker (2, 22) oder ein I-förmiger Zuganker (47) angeordnet ist, dessen hinterer Schenkel (9 bzw. 29) an der Außenseite der Hinterwand (10) des unteren Kastens (1, 21) und an dessen vorderem Schenkel (8 bzw. 28) die Außenseite der Vorderwand (12) des oberen Kastens (11,31) anliegt.

2. Fertigteil-Stützmauer nach Anspruch 1, dadurch gekennzeichnet, daß die Schenkel des I-Zugankers außenseitig sowohl die Hinterwand als auch die Vorderwand des oberen und unteren Kastens umgreift.

3. Fertigteil-Stützmauer nach Anspruch 1, dadurch gekennzeichnet, daß zur Aufnahme eines jeden Z-Zugankers (2) in der Oberseite des zugehörigen unteren Kastens (1) und/oder der Unterseite des zugehörigen oberen Kastens (11) eine Nut (5, 6) eingelassen ist.

4. Fertigteil-Stützmauer nach Anspruch 1 oder 3, dadurch gekennzeichnet, daß das Zugglied (7) des Z-Zugankers (2) aus Flachmaterial besteht.

5. Fertigteil-Stützmauer nach Anspruch 4, dadurch gekennzeichnet, daß die Schenkel (8, 9) von aufgeschweißten T-Stücken gebildet sind.

6. Fertigteil-Stützmauer nach einem der Ansprüche 1-5, dadurch gekennzeichnet, daß das Zugglied (27) des Z-Zugankers (22, 35, 36) auf seiner Ober- und Unterseite jeweils einen Anschlag (25, 26) für die Außenseiten der Seitenwände (33, 34) des oberen und unteren Kastens (21, 31) trägt.

7. Fertigteil-Stützmauer nach Anspruch 6, dadurch gekennzeichnet, daß jeder Anschlag (25, 26) eine in Längsrichtung des Zugankers (22, 35, 36) verlaufende Rippe ist.

8. Fertigteil-Stützmauer nach einem der Ansprüche 1-7, dadurch gekennzeichnet, daß das hintere Ende eines jeden Zugankers (2, 22) einen Anschluß (34, 38) für eine Rückverankerung (39, 40,41) trägt.

9. Fertigteil-Stützmauer nach einem der Ansprüche 1-8, dadurch gekennzeichnet, daß die hinteren Enden benachbarter Zuganker (35, 36) über einen Querriegel (37) zu einer Baueinheit miteinander verbunden sind.

10. Fertigteil-Stützmauer nach Anspruch 9, dadurch gekennzeichnet, daß der Querriegel (37) in der Mitte einen Anschluß (38) für eine Rückverankerung (39,40,41) aufweist.

11. Fertigteil-Stützmauer nach Anspruch 8 oder 10, dadurch gekennzeichnet, daß der Anschluß (38) als Steckkupplungsteil für ein Zugglied (39) der Rückverankerung (39, 40, 41) ausgebildet ist.

12. Fertigteil-Stützmauer nach Anspruch 11, dadurch gekennzeichnet, daß der Anschluß (38) als oben offene Schale ausgebildet ist, in die formschlüssig ein Kopf (42) des Zuggliedes (39) der Rückverankerung (39,40,41) einsetzbar ist.

13. Fertigteil-Stützmauer nach Anspruch 12, dadurch gekennzeichnet, daß das Zugglied (39) an seinem dem Kopf (42) gegenüberliegenden Ende als Anschluß für ein weiteres Zugglied (40) als eine oben offene Schale (43) ausgebildet ist, in die formschlüssig ein Kopf (45) des weiteren Zuggliedes (40) einsetzbar ist.

14. Fertigteil-Stützmauer nach einem der Ansprüche 1-3. 6 bis 13, dadurch gekennzeichnet, daß der Zuganker (22, 35, 36, 47, 49) aus Stahlbeton besteht.

15. Fertigteil-Stützmauer nach einem der Ansprüche 9 bis 13, dadurch gekennzeichnet, daß die Wand von zwei Stützmauern gebildet wird, die über die Rückverankerung (38) miteinander verbunden sind.

## Claims

1. Retaining wall comprising prefabricated compound units filled with earth for the support of a slope or embankment, consisting of boxes (1, 11, 21, 31) which are chequerboard-like in appearance, stacked one on top of the other, and secured against displacement with respect to each other by means of additional components (2, 22) held in each case on the lower box and acting as a stop for the respective upper box, characterised in that in the overlapping region between two boxes (1, 11, 21, 31) stacked one on top of the other there is a Z-shaped tie rod (2, 22) or an I-shaped tie rod (47), the rear leg of which (9 or 29 respectively) rests against the outside of the rear panel (10) of the bottom box (1, 21) and against the front leg of which (8 or 28 respectively) the outside of the front panel (12) of the upper box (11, 31) rests.

2. Prefabricated compound unit retaining wall according to Claim 1, characterised in that the legs of the I tie rod surround on the outside both the rear panel and the front panel of the upper and lower boxes.

3. Prefabricated compound unit retaining wall according to Claim 1, characterised in that, to receive each and every Z tie rod (2), a groove (5, 6) is recessed in the top side of the associated lower box (1) and/or the bottom side of the associated upper box (11).

4. Prefabricated compound unit retaining wall according to Claim 1 or 3, characterised in that the tension element (7) of the Z tie rod (2) is made of flat material.

5. Prefabricated compound unit retaining wall according to Claim 4, characterised in that the legs (8, 9) are formed from welded-on T pieces.

6. Prefabricated compound unit retaining wall according to one of Claims 1-5, characterised in that the tension element (27) of the Z tie rod (22, 35, 36) bears on its top side and bottom side in each case a stop (25, 26) for the outsides of the side panels (33, 34) of the upper and lower boxes (21,31).

7. Prefabricated compound unit retaining wall according to Claim 6, characterised in that each stop (25, 26) is a rib extending in the longitudinal direction of the tie rod (22, 35, 36).

8. Prefabricated compound unit retaining wall according to one of Claims 1-7, characterised in that the rear end of each and every tie rod (2, 22) bears a connection (34, 38) or a back anchorage (39, 40, 41

9. Prefabricated compound unit retaining wall according to one of Claims 1-8, characterised in that the rear ends of neighbouring tie rods (35, 36) are connected to each other via a cross bracket (37) to form a unit.

10. Prefabricated compound unit retaining wall according to Claim 9, characterised in that the cross bracket (37) has in the centre a connection (38) for a back anchorage (39,40,41).

11. Prefabricated compound unit retaining wall according to Claim 8 or 10, characterised in that the connection (38) is designed as a plug-in coupling piece for a tension element (39) of the back anchorage (39,40,41).

12. Prefabricated compound unit retaining wall according to Claim 11, characterised in that the connection (38) is designed as an upward-open shell, into which a head (42) of the tension element (39) of the back anchorage (39, 40, 41) can be positively inserted.

13. Prefabricated compound unit retaining wall according to Claim 12, characterised in that the tension element (39) is designed at its end opposite the head (42) as a connection for a further tension element (4) as an upward-open shell (43), into which a head (45) of the further tension element (40) can be positively inserted.

14. Prefabricated compound unit retaining wall according to one of Claims 1-3, 6-13, characterised in that the tie rod (22, 35, 36, 47, 49) ist made of reinforced concrete.

15. Prefabricated compound unit retaining wall according to one of Claims 9-13, characterised in that the wall is formed by two retaining walls, which are connected to each other via the back anchorage (3).

## Revendications

1. Mur de soutien constitué d'éléments unifiés remplis de terre pour l'étançonnage d'une pente ou d'une terrasse, constitué de caisses disposées, en vue de dessus, les unes sur les autres à la manière d'un échiquier, qui sont fixées contre le glissement mutuel par des éléments de construction additionnels maintenus respectivement sur la caisse inférieure et servant respectivement de butée à la caisse supérieure, caractérisé par le fait que, dans la région de superposition entre deux caisses (1, 11, 21, 31) disposées l'une au-dessus de l'autre, est disposé un tirant d'ancrage (2, 22) en forme de Z ou un tirant d'ancrage (47) en forme de 1 dont l'aile postérieure (9 ou 29) est adjacente à la face extérieure de la paroi arrière (10) de la caisse inférieure (1, 21), la face extérieure de la paroi avant (12) de la caisse supérieure (11, 31) étant adjacente à son aile antérieure (8 ou 28).

2. Mur de soutien en éléments unifiés selon la revendication 1, caractérisé par le fait que les ailes du tirant d'ancrage en forme de 1 entourent extérieurement aussi bien la paroi postérieure que la paroi antérieure des caisses supérieure et inférieure.

3. Mur de soutien en éléments unifiés selon la revendication 1, caractérisé par le fait qu'une rainure (5, 6) est ménagée dans la face supérieure de la caisse inférieure adjacente (1) et/ou la face inférieure de la caisse supérieure adjacente (11), pour recevoir chaque tirant d'ancrage (2) en forme de Z.

4. Mur de soutien en éléments unifiés selon l'une des revendications 1 et 3, caractérisé par le fait que l'organe de traction (7) du tirant d'ancrage (2) en forme de Z est constitué par un plat.

5. Mur de soutien en éléments unifiés selon la revendication 4, caractérisé par le fait que les ailes (8, 9) sont formées par des pièces en T soudées.

6. Mur de soutien en éléments unifiés selon l'une des revendications 1 à 5, caractérisé par le fait que l'organe de traction (27) du tirant d'ancrage (22, 35, 36) en forme de Z porte sur ses faces supérieure et inférieure respectivement une butée (25, 26) pour les faces extérieures des parois latérales (33, 34) des caisses supérieure et inférieure (21, 31).

7. Mur de soutien en éléments unifiés selon la revendication 6, caractérisé par le fait que chaque butée (25, 26) est formée par une nervure s'étendant en direction longitudinale du tirant d'ancrage (22,35,36).

8. Mur de soutien en éléments unifiés selon l'une des revendications 1 à 7, caractérisé par le fait que l'extrémité arrière de chaque tirant d'ancrage (2, 22) présente un raccord (34, 38) pour un ancrage arrière (39,40,41).

9. Mur de soutien en éléments unifiés selon l'une des revendications 1 à 8, caractérisé par le fait que les extrémités arrière de tirants d'ancrage adjacents (35, 36) sont reliées par une entretoise (37) sous forme d'une unité de construction.

10. Mur de soutien en éléments unifiés selon la revendication 9, caractérisé par le fait que l'entretoise (37) présente en son milieu un raccord pour l'ancrage arrière (39,40,41).

11. Mur de soutien en éléments unifiés selon la revendication 8 ou 10, caractérisé par le fait que le raccord (38) est formé par une pièce d'accouplement enfichable pour un organe de traction (39) de l'ancrage arrière (39, 40, 41

12. Mur de soutien en éléments unifiés selon la revendication 11, caractérisé par le fait que le raccord (38) est formé par une coque ouverte à sa partie supérieure dans laquelle peut être enfichée à coopération de forme une tête (42) de l'organe de traction (39) de l'ancrage arrière (39, 40, 41

13. Mur de soutien en éléments unifiés selon la revendication 12, caractérisé par le fait que l'organe de traction (39) a la forme, à son extrémité opposée à la tête (42), d'une coque (43) ouverte vers le haut formant butée pour un autre organe de traction (40), dans laquelle peut être enfichée à coopération de forme une tête (15) de l'autre organe de traction (40).

14. Mur de soutien en éléments unifiés selon l'une des revendications 1 à 3 et 4 à 13, caractérisé par le fait que le tirant d'ancrage (22, 35, 36, 47,49) est constitué de béton armé.

15. Mur de soutien en éléments unifiés selon l'une des revendications 9 à 13, caractérisé par le fait que le mur est formé par deux murs de soutien qui sont reliés l'un à l'autre par l'ancrage arrière (38).
